# EUROPÄISCHE PATENTSCHRIFT

(11) **EP 1 061 181 B1**
(45) Veröffentlichungstag und Bekanntmachung des Hinweises auf die Patenterteilung: **04.08.2004**
(21) Anmeldenummer: 00110678.0
(22) Anmeldetag: 19.05.2000
(51) Int. Cl.: E02D 3/026, E02D 3/032

(54) **Walzenfahrzeug zur Erdverdichtung**
Soil compacting wheeled vehicle
Véhicule de compactage de sol à rouleaux

(30) Priorität: 15.06.1999 DE 29910418 U
(43) Veröffentlichungstag der Anmeldung: 20.12.2000
(73) Patentinhaber: Rammax Maschinenbau GmbH, 72555 Metzingen (DE)
(72) Erfinder: Greschner, Hermann, 72555 Metzingen (DE)
(74) Vertreter: Möbus, Daniela, Dr.-Ing.

(56) Entgegenhaltungen:
- EP-A- 0 156 034
- DE-U- 7 005 609
- US-A- 2 450 905
- US-A- 4 023 288
- US-A- 5 795 097
- PATENT ABSTRACTS OF JAPAN vol. 1996, no. 04, 30. April 1996 (1996-04-30) & JP 07 331611 A (YUTANI HEAVY IND LTD), 19. Dezember 1995 (1995-12-19)
- PATENT ABSTRACTS OF JAPAN vol. 018, no. 683 (M-1730), 22. Dezember 1994 (1994-12-22) & JP 06 272210 A (CHIZAKI KOGYO:KK), 27. September 1994 (1994-09-27)

## Beschreibung

Die Erfindung betrifft ein Walzenfahrzeug zur Erdverdichtung nach dem Oberbegriff das Anspruchs 1.

Aus der US-A-5,795,097 ist ein Fahrzeug zur Erdverdichtung mit einem Planierschild bekannt, wobei die Erdverdichtung mittels an den Rädern angeordneten elastischen Nocken erfolgt. Das Planierschild ist am Fahrzeugrahmen befestigt.

Die EP 0 156 034 A2 beschreibt ein Erdverdichtungsgerät mit einer Verdichtungswalze, die auch eine Vibrationswalze aufweisen kann. Am Rahmen der Verdichtungswalze ist ein Planierschild angeordnet, das jedoch dadurch alle Vibrationsbewegungen der Walze mitmacht und daher auch beschädigt werden kann.

Die vorliegende Erfindung hat die Aufgabe, ein Walzenfahrzeug zur Erdverdichtung mit Vibrationserzeuger und Planiereinrichtung dahin gehend zu verbessern, dass die Planiereinrichtung weniger Beanspruchungen ausgesetzt ist.

Die Erfindung löst die gestellte Aufgabe mittels eines Walzenfahrzeugs mit den Merkmalen des Anspruchs 1. Die Planiereinrichtung ist an einem vorm Erdverdichterteil schwingungsmäßig entkoppelten Oberteil des Fahrzeugs montiert. Auf diese Weise wird die Planiereinrichtung von den Schwingungen, die vom Rütteln des Erdverdichterteils resultieren, verschont, wodurch Schäden an der Planiereinrichtung vermieden werden.

Vorteilhafterweise kann die Planiereinrichtung als Schild ausgebildet sein.

Die Planiereinrichtung kann auf- und abbewegbar sein, damit das Walzenfahrzeug leichter zu manövrieren ist. Außerdem kann somit jedes beliebige Niveau der Erdoberfläche planiert werden.

Die Planiereinrichtung kann mittels einer Hubvorrichtung aufund abbewegbar sein, sodass die zusammengeschobene Erde die Planiereinrichtung beim Anheben nicht behindern kann.

Konstruktiv besonders einfach ist die Hubvorrichtung, wenn sie einen teleskopartig aus- und einfahrbaren Zylinder aufweist. Dieser Zylinder kann dann vorteilhafterweise durch das vorhandene Hydrauliksystem angetrieben werden.

Wenn die Hubvorrichtung die Planiereinrichtung schräg nach oben zum Fahrzeug hin anhebt, lässt sich die Planiereinheit trotz der zusammengeschobenen Erde ohne großen Widerstand anheben, da sie dann von der zusammengeschobenen Erde weg zum Fahrzeug hin bewegt wird.

Wenn die Planiereinrichtung zur Horizontalen, insbesondere um ihren Mittelpunkt, geschwenkt wird, so kann die zu planierende Oberfläche in jedem beliebigen Winkel zur Horizontalen planiert werden.

Vorteilhaft ist es, wenn mit dem gleichen Hydrauliköl, mit dem sowohl der Kreislauf zur Erzeugung der Vibration des Erdverdichterteils betrieben wird, auch der Kreislauf zum Heben und Senken der Planiereinrichtung gesteuert wird. Dazu ist lediglich ein Ventil nötig, das das Hydrauliköl in den jeweils benötigten Kreislauf leitet.

Um zu verhindern, dass sich das mit der Planiereinrichtung verbundene Oberteil bei einer schräg zur Horizontalen ausgerichteten Planiereinrichtung infolge der Reaktionskräfte ebenfalls schräg stellt, kann das Oberteil mit dem Erdverdichtungsteil verspannt werden. Besonders einfach ist dies mit einem hydraulisch betätigbaren Spannzylinder möglich.

Je nach Wunsch kann die Planiereinrichtung manuell steuerbar und/oder fernsteuerbar sein. Eine Fernsteuerung lässt sich beispielsweise mittels Funk oder Infrarotlicht realisieren.

Nachfolgend wird ein Ausführungsbeispiel eines erfindungsgemäßen Walzenfahrzeuges zur Erdverdichtung anhand der beiliegenden Zeichnung näher erläutert.

Im Einzelnen zeigen:
- Fig. 1: eine Seitenansicht auf ein erfindungsgemäßes Walzenfahrzeug;
- Fig. 2a und 2b: eine perspektivische Ansicht einer weiteren Ausführungsform eines Walzenfahrzeuges mit Planiereinrichtungen in unterschiedlichen Positionen.

Fig. 1 zeigt ein Walzenfahrzeug 10 zur Erdverdichtung. An seinem vorderen Ende ist eine Planiereinrichtung 11 angebracht, die als Schild ausgebildet ist. Zum Planieren wird die Planiereinrichtung 11 herunterbewegt, wobei automatisch das zum Verdichten notwendige Rütteln ausgeschaltet wird. Nachdem die Planierarbeiten abgeschlossen sind, wird die Planiereinrichtung 11 nach oben bewegt. Bei Erreichen der oberen Endposition des Schildes wird automatisch der zur Erdverdichtung nötige Rüttelantrieb freigegeben.

Die Planiereinrichtung 11 ist an einem Oberteil 12 angebracht. Das Oberteil 12 ist von dem Erdverdichterteil 13 schwingungsmäßig entkoppelt, damit die Planiereinrichtung 11 durch das Rütteln des Erdverdichterteils 13 nicht beschädigt werden kann.

Vorteilhafterweise wird mit ein und demselben Hydrauliköl sowohl der Kreislauf zur Erzeugung der Vibration des Erdverdichterteils 13 als auch der Kreislauf zum Heben und Senken der Planiereinrichtung 11 gesteuert.

Die Planiereinrichtung 11 kann sowohl manuell als auch ferngesteuert werden. Vorteilhafterweise ist die Fernsteuerung mittels Funk oder Infrarotlicht möglich.

Die Planiereinrichtung 11 kann auch in einem beliebigen Winkel zur Horizontalen geschwenkt werden. Dies bietet sich besonders zum Planieren von Flächen an, die in einem bestimmten Winkel zur Horizontalen geneigt sind.

Damit sich beim Planieren einer von in einem bestimmten Winkel zur Horizontalen geneigten Fläche nicht infolge der Reaktionskräfte das mit der Planiereinrichtung 11 verbundene Oberteil 12 neigt, ist das Oberteil 12 mit dem Erdverdichterteil 13, beispielsweise über einen hier nicht näher dargestellten Spannzylinder, verspannt. Wird ein Gestänge 20 nach oben geschwenkt, so wird dadurch die Planiereinrichtung 11 nach oben bewegt. Durch Schwenken des Gestänges 20 nach unten lässt sich die Planiereinrichtung 11 absenken. Das Gestänge 20 wird durch eine nicht näher dargestellte hydraulische Zylinder-Kolben-Anordnung angetrieben.

Die Fig. 2a und 2b zeigen eine weitere Ausführungsform eines Walzenfahrzeugs 30. Das Walzenfahrzeug 30 ist mit einer Hubvorrichtung 32 versehen, durch die eine Planiereinrichtung 31 nach oben (Fig. 3b) und nach unten (Fig. 3a) bewegt werden kann. Die Hubeinrichtung 32 kann beispielsweise durch einen teleskopartig aus- und einfahrbaren Zylinder ausgeführt sein. Es sind jedoch auch alle anderen dem Fachmann bekannten Ausführungsformen der Hubvorrichtung 32 möglich. Damit die Planiereinrichtung 31 trotz der zusammengeschobenen Erde nach oben wegbewegt werden kann, ist das obere Ende der Hubvorrichtung 32 näher am Fahrzeug angeordnet als das untere Ende der Hubvorrichtung 32, sodass die Planiereinrichtung 31 schräg nach oben zum Fahrzeug hin anhebbar ist. Ferner ist an der Hubvorrichtung 32 eine hier nicht näher dargestellte Abstützung vorhanden, damit die Hubvorrichtung 32 beim Planieren nicht abknicken kann.

## Patentansprüche

1. Walzenfahrzeug (10, 30) zur Erdverdichtung, insbesondere eine Grabenwalze, das eine Planiereinrichtung (11, 31) aufweist, **dadurch gekennzeichnet, dass** die Planiereinrichtung (11, 31) an einem von einem mit einem Vibrationserzeuger ausgestatteten Erdverdichterteil (13) schwingungsmäßig entkoppelten Oberteil (12) des Fahrzeugs (10, 30) montiert ist.

2. Walzenfahrzeug (10, 30) nach Anspruch 1, **dadurch gekennzeichnet, dass** die Planiereinrichtung (11, 31) als Schild ausgebildet ist.

3. Walzenfahrzeug (10, 30) nach Anspruch 1 oder 2, **dadurch gekennzeichnet, dass** die Planiereinrichtung (11, 31) aufund abbewegbar ist.

4. Walzenfahrzeug (10) nach einem der Ansprüche 1 bis 3, **dadurch gekennzeichnet, dass** die Planiereinrichtung (11) zur Horizontalen, insbesondere um ihren Mittelpunkt, schwenkbar ist.

5. Walzenfahrzeug (30) nach einem der Ansprüche 1 bis 3, **dadurch gekennzeichnet, dass** die Planiereinrichtung (31) mittels einer Hubvorrichtung (32) auf- und abbewegbar ist.

6. Walzenfahrzeug (30) nach Anspruch 5, **dadurch gekennzeichnet, dass** die Hubvorrichtung (32) einen teleskopartig aus- und einfahrbaren Zylinder aufweist.

7. Walzenfahrzeug (30) nach Anspruch 5 oder 6, **dadurch gekennzeichnet, dass** die Hubvorrichtung (32) die Planiereinrichtung (31) schräg nach oben zum Fahrzeug (30) hin anhebt.

8. Walzenfahrzeug (30) nach einem der Ansprüche 5 bis 7, **dadurch gekennzeichnet, dass** es eine Abstützung für die Planiereinrichtung (31) in ihrer unteren Stellung aufweist.

9. Walzenfahrzeug (10, 30) nach einem der Ansprüche 1 bis 8, **dadurch gekennzeichnet, dass** mit dem gleichen Hydrauliköl sowohl der Kreislauf zur Erzeugung der Vibration des Erdverdichterteils (13) als auch der Kreislauf zum Heben und Senken der Planiereinrichtung (11, 31) steuerbar ist.

10. Walzenfahrzeug (10, 30) nach einem der Ansprüche 1 bis 9, **dadurch gekennzeichnet, dass** das Oberteil (12) mit dem Erdverdichtungsteil (13) verspannbar ist.

11. Walzenfahrzeug (10, 30) nach einem der Ansprüche 1 bis 10, **dadurch gekennzeichnet, dass** die Planiereinrichtung (11, 31) manuell steuerbar und/oder fernsteuerbar ist.

12. Walzenfahrzeug (10, 30) nach Anspruch 11, **dadurch gekennzeichnet, dass** die Planiereinrichtung (11, 31) mittels Funk oder Infrarotlicht fernsteuerbar ist.

## Claims

1. Wheeled vehicle (10, 30) for soil compacting, particularly a trench roller, which has a flattening device (11, 31), **characterised by** the fact that the flattening device (11, 31) is fitted to a top part (12) of the vehicle (10, 30) which is vibrationally decoupled from a soil compacting part (13) fitted with a vibration producing device.

2. Wheeled vehicle (10, 30) according to claim 1, **characterised by** the fact that the flattening device (11, 31) is made as a plate.

3. Wheeled vehicle (10, 30) according to claim 1 or 2, **characterised by** the fact that the flattening device (11, 31) can be moved up and down.

4. Wheeled vehicle (10) according to one of claims 1 to 3, **characterised by** the fact that the flattening device (11) can be swivelled horizontally, particularly around its middle point.

5. Wheeled vehicle (3) according to one of claims 1 to 3, **characterised by** the fact that the flattening device (31) can be moved up and down by means of a lifting device (32).

6. Wheeled vehicle (30) according to claim 5, **characterised by** the fact that the lifting device (32) has a telescopic type cylinder which can be moved in and out.

7. Wheeled vehicle (30) according to claim 5 or 6, **characterised by** the fact that the lifting device (32) lifts the flattening device (31) slanting upwards to the vehicle (30).

8. Wheeled vehicle (30) according to one of claims 5 to 7, **characterised by** the fact that it has a support for the flattening device (31) in its bottom position.

9. Wheeled vehicle (10, 30) according to one of claims 1 to 8, **characterised by** the fact that the circuit for producing vibration of the soil compacting part (13) and the circuit for lifting and lowering the flattening device (11,31) can be driven by the same hydraulic oil.

10. Wheeled vehicle (10, 30) according to one of claims 1 to 9, **characterised by** the fact that the top part (12) can be braced with the soil compacting part (13).

11. Wheeled vehicle (10, 30) according to one of claims 1 to 10, **characterised by** the fact that the flattening device (11, 31) can be controlled manually and/or remotely.

12. Wheeled vehicle (10, 30) according to claim 11, **characterised by** the fact that the flattening device (11, 31) can be controlled remotely by radio or infra red light.

## Revendications

1. Véhicule à rouleau (10, 30) pour le compactage du sol, en particulier un rouleau pour fossé, qui comporte un dispositif de nivellement (11, 31), **caractérisé en ce que** le dispositif de nivellement (11, 31) est monté sur une partie supérieure (12) du véhicule (10, 30), laquelle est désaccouplée, en ce qui concerne les oscillations, d'une partie de compactage du sol (13) équipée d'un générateur de vibrations.

2. Véhicule à rouleau (10, 30) selon la revendication 1, **caractérisé en ce que** le dispositif de nivellement (11, 31) est réalisé en tant que lame.

3. Véhicule à rouleau (10, 30) selon la revendication 1 ou 2, **caractérisé en ce que** le dispositif de nivellement (11, 31) peut être relevé et abaissé.

4. Véhicule à rouleau (10) selon l'une des revendications 1 à 3, **caractérisé en ce que** le dispositif de nivellement (11) peut pivoter par rapport à l'horizontale, en particulier autour de son centre.

5. Véhicule à rouleau (30) selon l'une des revendications 1 à 3, **caractérisé en ce que** le dispositif de nivellement (31) peut être relevé et abaissé au moyen d'un dispositif de levage (32).

6. Véhicule à rouleau (30) selon la revendication 5, **caractérisé en ce que** le dispositif de levage (32) comporte un cylindre pouvant être extrait et rentré de manière télescopique.

7. Véhicule à rouleau (30) selon la revendication 5 ou 6, **caractérisé en ce que** le dispositif de levage (32) relève le dispositif de nivellement (31) obliquement vers le haut, vers le véhicule (30).

8. Véhicule à rouleau (30) selon l'une des revendications 5 à 7, **caractérisé en ce qu'**il comporte un appui pour le dispositif de nivellement (31) dans sa position basse.

9. Véhicule à rouleau (10, 30) selon l'une des revendications 1 à 8, **caractérisé en ce qu'**avec la même huile hydraulique, on peut commander aussi bien le circuit produisant les vibrations de la partie de compactage du sol (13) que le circuit pour relever et abaisser le dispositif de nivellement (11, 31).

10. Véhicule à rouleau (10, 30), selon l'une des revendications 1 à 9, **caractérisé en ce que** la partie supérieure (12) peut être serrée avec la partie de compactage du sol (13).

11. Véhicule à rouleau (10, 30) selon l'une des revendications 1 à 10, **caractérisé en ce que** le dispositif de nivellement (11, 31) peut être commandé manuellement et/ou télécommandé.

12. Véhicule à rouleau (10, 30) selon la revendication 11, **caractérisé en ce que** le dispositif de nivellement (11, 31) peut être télécommandé par radio ou lumière infrarouge.
